# EUROPÄISCHE PATENTSCHRIFT

(11) **EP 4 028 318 B1**
(45) Veröffentlichungstag und Bekanntmachung des Hinweises auf die Patenterteilung: **17.04.2024**
(21) Anmeldenummer: 20767547.1
(22) Anmeldetag: 04.09.2020
(51) Int. Cl.: B63B 7/04, B63B 32/53, B63B 34/23

(54) **WASSERSPORTGERÄT, INSBESONDERE KAJAK**
WATER SPORT DEVICE, IN PARTICULAR KAYAK
APPAREIL DE SPORT NAUTIQUE, EN PARTICULIER KAYAK

(30) Priorität: 13.09.2019 LU 101386
(43) Veröffentlichungstag der Anmeldung: 20.07.2022
(73) Patentinhaber: Inuk Kajak Innovation GmbH, 66773 Schwalbach (DE)
(72) Erfinder: LORENZ, Jörn, 76199 Karlsruhe (DE); JAKOBS, Dieter, 57550 Hargarten aux Mines (FR); MÜLLER, Michael, 8333 Riegersburg (AT)
(74) Vertreter: Zeiner, Johannes Michael
(86) Internationale Anmeldenummer: PCT/EP2020/074757
(87) Internationale Veröffentlichungsnummer: WO 2021/048016

(56) Entgegenhaltungen:
- WO-A1-2016/068387
- DE-U1- 20 119 620
- KR-A- 20160 084 514
- KR-U- 20130 007 396
- US-A1- 2016 194 061
- US-A1- 2018 050 763

## Beschreibung

Die Erfindung betrifft ein Wassersportgerät, insbesondere Kajak, das mehrere das Wassersportgerät bildende Auftriebskörper aufweist, von denen mindestens einer zur Aufnahme einer das Wassersportgerät benutzenden Person eingerichtet ist, wobei die Auftriebskörper lösbar miteinander verbindbar sind.

US 2016/194061 A1 beschreibt ein modulares Kajak 1 mit einem Bugmodul 2, einem Mittelmodul 4 sowie einem Heckmodul 3, wobei die Module 2-4 durch hakenförmige Verbindungselemente mit Hakenabschnitten 52, 55 sowie stabförmigen Verbindungselementen 6 lösbar miteinander verbindbar sind.

Aus WO 2016/068387 A1 ist ein weiteres modulares Kajak bekannt, dessen Module durch eine Steckverbindung lösbar miteinander verbindbar sind.

KR 2016 0084514 A1 offenbart ein als Surfbrett ausgebildetes Wassersportgerät, dessen Module durch eine Steckverbindung lösbar miteinander verbindbar sind. Zur Fixierung der Steckverbindung ist ein Spannsystem 3 vorgesehen, durch das ein Verbindungsdraht 31 spannbar ist.

KR 2013 0007396 U ist ein modulares Kajak bekannt, dessen Module durch auf Außenseiten angeordnete Verbindungsschnallen lösbar miteinander verbindbar sind.

US 2018/050763 A1 beschreibt ein weiteres modulares Kajak.

Aus dem Stand der Technik sind außerdem aufblasbare Boote bekannt, die nach Herauslassen der Luft zusammengelegt werden können und einfach transportierbar sind. Nachteilig ist, dass aufblasbare Boote im aufgeblasenen Zustand lediglich eine geringe Festigkeit aufweisen und damit für eine professionelle Verwendung ungeeignet sind.

Der vorliegenden Erfindung liegt die Aufgabe zugrunde, ein Wassersportgerät der zuvor genannten Art auszubilden, dessen Auftriebskörper besonders haltbar miteinander verbindbar sind.

Erfindungsgemäß wird die Aufgabe dadurch gelöst, dass eine Einrichtung zur Fixierung einer Verbindung zweier benachbarter Auftriebskörper ein Stellmittel aufweist, durch dessen Drehung eine lineare Bewegung zweier miteinander verbundener Auftriebskörper aufeinander zu bewirkt wird, wobei das Stellmittel einen hakenförmigen Abschnitt aufweist, dessen Öffnungsweite von einer Hakenspitze zu einem Hakenende abnimmt.

Es wird ein modulares Wassersportgerät ausgebildet, das auf einfache Art und Weise zerlegt und wieder zusammengesetzt werden kann. Durch Verwendung starrer, vorzugsweise hohler Auftriebskörper wird außerdem eine besonders gute Biege- und Torsionssteifigkeit erreicht. Insbesondere bei einem Kajak, das einen langen, schmalen Bootskörper aufweist, ist eine biege- und torsionssteife Verbindung für einen bestimmungsgemäßen Gebrauch, beispielsweise im Wettkampfsport, erforderlich.

Dadurch, dass jeder einzelne Auftriebskörper einen mit Luft oder einem anderen Gas gefüllten Raum umschließt, ist jeder für sich genommen schwimmfähig und leistet einen Beitrag zum Gesamtauftrieb.

Vorteilhaft sind eine Fixierkraft, die insbesondere eine Kraft sein kann, mit der benachbarte Auftriebskörper aneinandergepresst werden, sowie ein Weg, um den benachbarte Auftriebskörper aufeinander zu bewegt werden, einstellbar. Vorzugsweise entspricht eine Drehung um circa. 56 Grad einer linearen Verschiebung von 6,5 mm. Andere Kombinationen aus Drehungen und zugehörigen Verschiebungen sind denkbar und geräteabhängig.

Zweckmäßigerweise sind die Auftriebskörper durch eine lösbare Steckverbindung miteinander verbindbar. Eine solche Steckverbindung kann insbesondere reib- und/oder formschlüssig sein, je nach erforderlicher Festigkeit der Verbindung.

Beispielsweise können von einem ersten Auftriebskörper mindestens zwei vorstehende Vorsprünge in Ausnehmungen eines zweiten, mit dem ersten zu verbindenden Auftriebskörper eingesteckt werden, um eine torsionssteife Verbindung zu bewirken. Vorzugsweise sind mehrere, voneinander beanstandete Vorsprünge vorgesehen.

Denkbar ist außerdem, dass mindestens ein von einem ersten Auftriebskörper vorstehender, vorzugsweise hakenförmiger Vorsprung zum Hintergreifen eines Randes einer Ausnehmung, beispielsweise einer Nut, eingerichtet ist. Vorteilhaft wird eine besonders biegesteife Verbindung erreicht.

Denkbar ist ferner eine Kombination einer reib- und einer stoffschlüssigen Verbindung. Zur Erhöhung der Festigkeit einzelner Verbindungsmittel wie Verbindungsvorsprüngen können Versteifungsrippen vorgesehen sein, insbesondere bei hakenartigen Verbindungsvorsprüngen zur Versteifung eines Hakenabschnitts.

In einer Ausgestaltung der Erfindung ist zur Ausbildung einer Verbindung zweier Auftriebskörper eine Schwenkbewegung eines der Auftriebskörper erforderlich. Vorteilhaft ist ein einfacher Zusammenbau des Wassersportgeräts durch eine Person möglich. Außerdem können durch eine einzige Schwenkbewegung sowohl mindestens ein hakenartiger Vorsprung in eine Nut eingreifen als auch von einem Auftriebskörper in Richtung eines mit diesem zu verbindenden Auftriebskörpers vorstehende Vorsprünge in zugehörige Aufnahmeausnehmungen eingreifen. Eine besonders biege- und torsionssteife Verbindung kann ausgebildet werden.

In einer weiteren Ausgestaltung der Erfindung ist eine Einrichtung zur Fixierung einer Verbindung zweier benachbarter Auftriebskörper vorgesehen, die ein Fixiermittel umfasst, das vorzugsweise zum Hintergreifen eines Verbindungselements vorgesehen ist. Durch das Hintergreifen des Verbindungselements, das vorzugsweise aus einem metallischen Werkstoff, beispielsweise Stahl, gebildet ist, kann vorteilhaft eine mechanische Fixierung bewirkt werden. Ein besonders stabiles Wassersportgerät wird ausgebildet. Die Fixiereinrichtung bewirkt eine Stabilisierung der Verbindung zweier miteinander verbundener Auftriebskörper, die eine Bewegung zum Lösen der Verbindung und damit zum Zerlegen des Wassersportgeräts verhindert. Eine Trennung von Auftriebskörpern ist erst möglich, wenn die Fixiereinrichtung in eine Ausgangsstellung, in der beispielsweise kein Verbindungselement mehr hintergriffen wird, zurückgebracht wird.

In einer Ausgestaltung der Erfindung weist eine Einrichtung zur Fixierung einer Verbindung zweier benachbarter Auftriebskörper ein Stellmittel auf, das vorzugsweise entgegen einer Rückstellkraft eines Rückstellmittels in mehrere vorzugsweise diskrete Raststellungen drehbar ist. Eine Drehung des Stellmittels aus einer ersten in eine weitere Raststellung bewirkt eine lineare Bewegung um einen diskreten Weg, um den benachbarte, miteinander verbundene Auftriebskörper aufeinander zu bewegt werden. Das Rückstellmittel kann außerdem ein Haltemittel in einer Haltestellung halten, in der dieses einen Rastzahn hintergreift und vorteilhaft ein unbeabsichtigtes Zurückspringen in eine andere Raststellung verhindert.

Insbesondere können neun Raststellungen vorgesehen sein, die zu einer linearen Bewegung von circa 6,5 mm führen. Dazu wird das Stellmittel um > 50 Grad gedreht. Eine andere Anzahl an Raststellungen oder eine andere lineare Verschiebung ist denkbar.

Zweckmäßigerweise umfasst mindestens einer der Auftriebskörper eine Ausnehmung, die vorzugsweise ein Gepäckfach bildet, und die durch einen insbesondere abnehmbaren Deckel verschließbar ist. Vorteilhaft wird ein abdeckbarer, vorzugsweise wasserdichter Stauraum geschaffen, in dem Gegenstände trocken mitgeführt werden können. Dadurch, dass die Ausnehmung einen separaten Raum bildet, wird die Schwimmfähigkeit des Auftriebskörpers nicht verschlechtert.

Denkbar ist, dass der abnehmbare Deckel eine Fixiereinrichtung abdeckt und vor Wasser schützt.

In einer weiteren Ausgestaltung der Erfindung ist der Deckel durch ein Rückstellmittel, das insbesondere einen elastischen Strang umfasst, in einer Schließposition gehalten. Vorteilhaft ist ein einfaches Öffnen und Verschließen ohne Schlüssel möglich. Der elastische Strang kann beispielsweise ein aus Gummi gebildetes Seil oder ein Gummi aufweisendes Spannseil sein. Denkbar ist außerdem, dass zwischen dem Rückstellmittel und dem Deckel Gegenstände wie Gepäck eingeklemmt werden.

In einer Ausgestaltung der Erfindung weist mindestens einer der Auftriebskörper eine verstellbare Lehne, insbesondere eine Rückenlehne, auf, die durch mindestens einen elastischen Strang mit dem Auftriebskörper verbunden ist. Vorteilhaft kann eine komfortable Sitzposition eingestellt werden oder die Rückenlehne kann an verschieden große Benutzer des Wassersportgeräts angepasst werden. Dies ist insbesondere bei solchen Wassersportgeräten von Vorteil, die zum Verleih vorgesehen sind.

Zweckmäßigerweise bilden mindestens drei insbesondere längliche Auftriebskörper, die vorzugsweise hintereinander angeordnet sind, das Wassersportgerät. Vorteilhaft wird ein modulares und in seiner Größe anpassbares Wassersportgerät ausgebildet.

Beispielsweise können die Auftriebskörper jeweils ein Bug- sowie ein Heckteil bilden, zwischen denen Mittelteile angeordnet sind, die zur Aufnahme von Benutzern und/oder Gepäck vorgesehen sind. Beispielsweise kann ein Kajak für eine Person drei Auftriebskörper aufweisen, ein Kajak für zwei Personen vier.

In einer Ausgestaltung der Erfindung sind die Auftriebskörper aus einem Kunststoff gebildet und durch Spritzgießen hergestellt. Vorzugsweise ist der Kunststoff ein Thermoplast. Vorteilhaft ist eine einfache Fertigung möglich.

In einer besonderen Ausgestaltung der Erfindung sind die Auftriebskörper aus Holz oder einem Holzverbundwerkstoff gebildet. Vorteilhaft wird ein nachwachsender Rohstoff verwendet. Ein Holzverbundwerkstoff kann eine Kunststoffmatrix aufweisen, in die zur Verstärkung sowie optischen Aufwertung Holzstücke, -partikel oder -fasern eingebracht sind. Vorteilhaft wird ein besonders edel aussehendes und besonders stabiles, steifes Wassersportgerät ausgebildet.

Die Erfindung wird nachfolgend anhand von Ausführungsbeispielen und der beigefügten, sich auf die Ausführungsbeispiele beziehenden Zeichnungen, näher erläutert. Es zeigen:
- Fig. 1: eine erste Ausführungsform eines erfindungsgemäßen Wassersportgeräts in mehreren Ansichten,
- Fig. 2: mehrere Seitenansichten zweier miteinander zu verbindender Auftriebskörper,
- Fig. 3: ein Detail eines erfindungsgemäßen Wassersportgeräts,
- Fig. 4: ein weiteres Detail eines erfindungsgemäßen Wassersportgeräts,
- Fig. 5: ein Detail eines erfindungsgemäßen Wassersportgeräts,
- Fig. 6: eine weitere Ausführungsform eines erfindungsgemäßen Wassersportgeräts.

Ein in Fig. 1a in einer isometrischen Ansicht gezeigtes, als Kajak (1) ausgebildetes Wassersportgerät umfasst drei miteinander verbundene Kajakmodule (2, 3, 4), ein Bugmodul (2), ein Mittelmodul (3), in dem ein Kajakbenutzer sitzen kann, sowie ein Heckmodul (4). Jedes Modul (2-4) weist außerdem ein Gepäckfach (5) auf, das durch einen abnehmbaren Deckel (6) verschließbar ist, der durch ein elastisches Spannband (7) in einer Schließstellung gehalten wird. Um die Benutzung des Kajaks (1) für Benutzer unterschiedlicher Körpergröße zu ermöglichen, ist eine höhenverstellbare Rückenlehne (8) vorgesehen. Jedes Kajakmodul (2-4) ist aus einen thermoplastischen Kunststoff gebildet.

Bei einem in Fig. 1b in einer isometrischen Ansicht gezeigten Kajak (1) sind drei das Kajak bildende Kajakmodule (2-4) in einer Transportposition gezeigt, in der diese nicht miteinander verbunden sind. Ein Bugmodul (2) ist mit einem Mittelmodul (3) und das Mittelmodul (3) mit einem Heckmodul (4) verbindbar. Dazu weisen das Bugmodul (2) sowie das Heckmodul (4) an dem Mittelmodul (3) zugewandten Seiten (9) identisch ausgebildete Verbindungsmittel auf, die zwei im Bereich von Außenseiten (10) angeordnete Aufnahmetaschen (11) umfassen, deren Rand (12) von einem hakenartigen Verbindungsvorsprung (13) des Mittelmoduls (3) hintergriffen werden kann. Der Verbindungsvorsprung (13) weist ferner einen in Fig. 1d gezeigten Verstärkungssteg (14) auf, der in eine in Fig. 1c im Detail gezeigte in eine Seitenwand der Aufnahmetasche (11) eingebrachte Auskerbung (15) eingreifen kann. Durch den bzw. mehrere hakenartige Verbindungsvorsprünge (13) wird eine besonders gute Biegesteifigkeit des Kajaks bewirkt.

Zwischen den Aufnahmetaschen (11) ist ferner ein konisches Führungselement (16) vorgesehen, dessen Führungsflächen (17) bei einer Verbindung zweier Kajakmodule (2-3, 3-4) gegen Kontaktflächen (18) des Mittelmoduls (3) anliegen. Vorzugsweise sind die Aufnahmetaschen (11) und das Führungselement (16) einstückig an das Kajakmodul (2, 4) angeformt.

Außerdem weist das Mittelmodul (3) zwei im Bereich einer Oberseite (19) sowie Außenseiten (10) angeordnete Verbindungszapfen (20) auf, die bei einer Verbindung der Kajakmodule (2-4) in Aufnahmeöffnungen (21) des Bug- (2) sowie Heckmoduls (4) eingreifen. Dadurch wird eine besonders gute Torsionssteifigkeit bewirkt.

Verbindungsmittel (12, 20) an dem Bug- (2) sowie dem Heckmodul (4) zugewandte Seiten des Mittelmoduls (3) sind identisch ausgebildet.

Damit die Verbindung benachbarter Kajakmodule (2-3, 3-4) gegen unbeabsichtigtes Lösen gesichert ist, weisen das Bugmodul (2) und das Heckmodul (4) eine Fixiereinrichtung (22) auf, durch die jeweils ein in Fig. 1d im Detail gezeigter metallischer Bügel (23), der von einer den Kajakmodulen (2, 4) zugewandten Seite (9) des Mittelmoduls (3) vorsteht und durch eine gewinkelte Montageplatte (24) an das Mittelmodul (3) angebracht ist, hintergriffen werden kann.

Es wird nun auf Fig. 2 Bezug genommen, wo gleiche oder gleichwirkende Teile mit derselben Bezugszahl wie in Fig. 1 bezeichnet sind und der betreffenden Bezugszahl jeweils der Buchstabe a beigefügt ist.

Ein in Fig. 2a-d in einer Seitenansicht gezeigtes Mittelmodul (2a) und ein Heckmodul (3a) sind miteinander verbindbar, in dem das Mittelmodul (2a) wie in Fig. 2b gezeigt angehoben wird und aus der in Fig. 2b gezeigten Stellung über eine in Fig. 2c gezeigte Einraststellung in eine in Fig. 2d gezeigte Verbindungsstellung um eine Schwenkachse (25) verschwenkt wird. Durch die Schwenkbewegung können sowohl in Fig. 2 nicht erkennbare und in Fig. 1 mit (20) bezeichnete Verbindungszapfen als auch hakenförmige Verbindungsvorsprünge (13a) in zugehörige Aufnahmeausnehmungen (11a, 21a) eingreifen.

In der in Fig. 2d gezeigten Verbindungsstellung kann eine Fixiereinrichtung, die in Fig. 1 mit (22) bezeichnet ist, betätigt werden, um die Verbindung gegen ein unbeabsichtigtes Lösen zu sichern.

Es versteht sich, dass ein in Fig. 2 nicht gezeigtes Bugmodul auf gleiche Art und Weise mit einem Mittelmodul (3; 3a) verbindbar ist.

Es wird nun auf Fig. 3 Bezug genommen, wo gleiche oder gleichwirkende Teile mit derselben Bezugszahl wie in Fig. 1 und 2 bezeichnet sind und der betreffenden Bezugszahl jeweils der Buchstabe b beigefügt ist.

Eine im Fig. 3a-c in einer isometrischen Ansicht gezeigte Fixiereinrichtung (22b) umfasst ein Gehäuse (26), das an ein Bug- oder Heckmodul angeschraubt werden kann und das eine gegen eine Federkraft einer Spiralfeder (27) in Richtung eines Pfeils (28) drehbare Stellplatte (29) mit einem hakenförmigen Abschnitt (30) aufweist, der einen auf eine gewinkelte Montageplatte (24b) angebrachten Bügel (23b) hintergreifen kann. Die Montageplatte (24b) ist zur Anbringung an ein Mittelmodul eines Kajaks vorgesehen.

Durch Betätigung eines mit der Stellplatte (29) verbundenen Hebels (31) kann die Stellplatte (29), die mit Rastzähnen (32) versehen ist, in Richtung des Pfeils (28) gedreht werden. Ein gegen eine Rückstellkraft einer Feder (33) verschwenkbarer Haltebügel (34) liegt gegen einen der Rastzähne (32) an und hält die Stellplatte (29) in einer in Fig. 3b und 3c gezeigten Raststellung.

Dadurch, dass eine Öffnungsweite des hakenförmige Abschnitts (30) von einer Hakenspitze (35) zu einem Hakenende (36) abnimmt, wird durch eine Drehbewegung der Stellplatte (29) eine lineare Bewegung des Verbindungsbügels (23b) und damit eine Bewegung benachbarter, miteinander verbundener Kajakmodule aufeinander zu bewirkt. Vorteilhaft wird sichergestellt, dass Verbindungszapfen des Mittelmoduls beim Eingriff in zugehörige Aufnahmeöffnungen in einem Bug- oder Heckteil derart fixiert werden, dass eine besonders biege- sowie torsionssteife Verbindung ausgebildet und gehalten werden kann.

Zum Lösen der Fixierung wird ein an den Haltebügel (34) angeformter Hebel (37) betätigt, so dass die Stellplatte (29) durch die Rückstellkraft der Spiralfeder (27) in ein in Fig. 3a gezeigte Stellung zurückbewegt wird, in der der hakenförmige Abschnitt (30) den Bügel (23b) nicht mehr hintergreift.

Eine Anfangsfixierstellung, bei der die Hakenspitze (35) den Verbindungsbügel (23b) hintergreift, zeigt Fig. 3b in einer isometrischen Ansicht. Eine Endstellung, bei der der Verbindungsbügel (23b) im Bereich eines Hakenendes (36) hintergriffen wird, zeigt Fig. 3c.

Es wird nun auf Fig. 4 Bezug genommen, wo gleiche oder gleichwirkende Teile mit derselben Bezugszahl wie in Fig. 1, 2 und 3 bezeichnet sind und der betreffenden Bezugszahl jeweils der Buchstabe c beigefügt ist.

Bei einem in Fig. 4a in einer isometrischen Ansicht gezeigten Ausschnitt eines Bug- (2c) sowie Mittelmoduls (3c) eines Kajaks (1c) ist ein abnehmbarer Deckel (6c) von einem Gepäckfach (5c) abgehoben. Das Gepäckfach (5c) ist ein separater Hohlraum in dem Mittelmodul (3c).

Ein zum Halten des Deckels (6c) vorgesehenes elastisches Spannband (7c) ist durch Öffnungen (38) von vier mit dem Mittelmodul (3c) verbundenen Halteelementen (39) hindurchgeführt und bildet außerdem an einer einem Kajakbenutzer zugewandten Seite eine Schlaufe (40). In Fig. 4 nicht gezeigte Enden des Spannbandes, das beispielsweise ein Gummiseil sein kann, sind miteinander verknotet.

Ferner ist ein Hakenelement (41) mit einer Öse (42), durch die ein Spannbandabschnitt (43) hindurchgeführt ist, vorgesehen. Durch den Haken und die Öse (42) sind gegenüberliegende Spannbandabschnitte (43) miteinander verbindbar. Der Deckel (6c) kann dadurch in einer in Fig. 4b in einer isometrischen Ansicht gezeigten Schließstellung gehalten werden. Außerdem können weitere Gegenstände wie Rucksäcke oder Getränkeflaschen zwischen Spannband (7c) und Deckel (6c) eingespannt und gehalten werden.

Es wird nun auf Fig. 5 Bezug genommen, wo gleiche oder gleichwirkende Teile mit derselben Bezugszahl wie in Fig. 1 bis 4 bezeichnet sind und der betreffenden Bezugszahl jeweils der Buchstabe d beigefügt ist.

Eine verstellbare Rückenlehne (8d) eines in Fig. 5a ausschnittsweise in einer isometrischen Ansicht gezeigten Kajaks (1d) ist durch zwei Gummiseile (44), die sich in gleichem Abstand von einer Rückenlehnenmitte vertikal und parallel erstrecken, mit einem Mittelmodul (3d) verbunden. Eine in Fig. 5a gezeigte Stellung ist eine obere Rückenlehnenstellung, die in Fig. 5b in einer geschnittenen Seitenansicht durch ein Kajak (1d) gezeigt ist, und die für besonders große Personen geeignet ist.

Die Gummiseile (44) wirken außerdem als Führungsseile, an denen entlang die Rückenlehne bewegbar ist. Eine untere Rückenlehnenstellung, insbesondere für kleine Personen, zeigt Fig. 5c in einer geschnittenen Seitenansicht.

Die in Fig. 5d in einer Rückansicht gezeigte Rückenlehne weist für jedes Gummiseil (44) vier sich von einer Rückseite (45) zu einer Vorderseite (46) erstreckende längliche Öffnungen (47) auf, die paarweise angeordnet durch einen Steg (48) getrennt sind. Um den Steg (49) herum bildet das Gummiseil (44) jeweils eine Schlaufe (50), durch die die Rückenlehne (8d) in einer eingestellten Position reibschlüssig gehalten wird. Eine Schlaufe (51) an einem Seilende ist zur Verbindung mit dem Mittelmodul (3d) durch ein einschraubbares Verbindungselement (52) vorgesehen.

Es wird nun auf Fig. 6 Bezug genommen, wo gleiche oder gleichwirkende Teile mit derselben Bezugszahl wie in Fig. 1 bis 5 bezeichnet sind und der betreffenden Bezugszahl jeweils der Buchstabe e beigefügt ist.

Ein in Fig. 6 a und b in einer isometrischen Ansicht gezeigtes, aus einzelnen miteinander lösbar verbindbaren Modulen (2e-4e, 53) gebildetes Kajak (1e) unterscheidet sich von demjenigen in Fig. 1 gezeigten dadurch, dass zwei Mittelmodule (3e, 53) vorgesehen sind, die zwischen einem Bug- (2e) und einem Heckmodul (4e) angeordnet sind und die beide zur Aufnahme jeweils einer Person eingerichtet sind.

## Patentansprüche

1. Wassersportgerät (1;1e), insbesondere Kajak, das mehrere das Wassersportgerät bildende Auftriebskörper (2-4; 2a, 3a; 2c, 3c; 2e-4e, 53) aufweist, von denen mindestens einer zur Aufnahme einer das Wassersportgerät benutzenden Person eingerichtet ist, wobei die Auftriebskörper (2-4; 2a, 3a; 2c, 3c; 2e-4e, 53) lösbar miteinander verbindbar sind,
**dadurch gekennzeichnet,**
**dass** eine Einrichtung (22; 22b) zur Fixierung einer Verbindung zweier benachbarter Auftriebskörper (2-4; 2a, 3a; 2c, 3c; 2e-4e, 53) ein Stellmittel (29) aufweist, durch dessen Drehung eine lineare Bewegung zweier miteinander verbundener Auftriebskörper (2-4; 2a, 3a; 2c, 3c; 2e-4e, 53) aufeinander zu bewirkt wird, wobei das Stellmittel (29) einen hakenförmigen Abschnitt (30) aufweist, dessen Öffnungsweite von einer Hakenspitze (35) zu einem Hakenende (36) abnimmt.

2. Wassersportgerät nach Anspruch 1,
**dadurch gekennzeichnet,**
**dass** die Auftriebskörper (2-4; 2a, 3a; 2c, 3c; 2e-4e, 53) durch eine lösbare Steckverbindung miteinander verbindbar sind.

3. Wassersportgerät nach Anspruch 1 oder 2,
**dadurch gekennzeichnet,**
**dass** zur Ausbildung einer Verbindung zweier Auftriebskörper (2-4; 2a, 3a; 2c, 3c; 2e-4e, 53) eine Schwenkbewegung eines der Auftriebskörper erforderlich ist.

4. Wassersportgerät nach einem der Ansprüche 1 bis 3,
**dadurch gekennzeichnet,**
**dass** eine Einrichtung (22; 22b) zur Fixierung einer Verbindung zweier benachbarter Auftriebskörper (2-4; 2a, 3a; 2c, 3c; 2e-4e, 53) vorgesehen ist, die ein Fixiermittel (30) umfasst, das vorzugsweise zum Hintergreifen eines Verbindungselements (23; 23b) vorgesehen ist.

5. Wassersportgerät nach einem der Ansprüche 1 bis 4,
**dadurch gekennzeichnet,**
**dass** eine Einrichtung (22; 22b) zur Fixierung einer Verbindung zweier benachbarter Auftriebskörper (2-4; 2a, 3a; 2c, 3c; 2e-4e, 53) ein Stellmittel (29) aufweist, das vorzugsweise entgegen einer Rückstellkraft eines Rückstellmittels (27) in mehrere vorzugsweise diskrete Raststellungen drehbar ist.

6. Wassersportgerät nach einem der Ansprüche 1 bis 5,
**dadurch gekennzeichnet,**
**dass** mindestens einer der Auftriebskörper (2-4; 2a, 3a; 2c, 3c; 2e-4e, 53) eine Ausnehmung (5; 5c) umfasst, die vorzugsweise ein Gepäckfach bildet, und die durch einen insbesondere abnehmbaren Deckel (6; 6c) verschließbar ist.

7. Wassersportgerät nach Anspruch 6,
**dadurch gekennzeichnet,**
**dass** der Deckel (6; 6c) durch ein Rückstellmittel (7; 7c), das insbesondere einen elastischen Strang umfasst, in einer Schließposition gehalten ist.

8. Wassersportgerät nach einem der Ansprüche 1 bis 7,
**dadurch gekennzeichnet,**
**dass** mindestens einer der Auftriebskörper (2-4; 2a, 3a; 2c, 3c; 2e-4e, 53) eine verstellbare Lehne (8; 8d), insbesondere eine Rückenlehne, aufweist, die durch mindestens einen elastischen Strang (44) mit dem Auftriebskörper verbunden ist.

9. Wassersportgerät nach einem der Ansprüche 1 bis 8,
**dadurch gekennzeichnet,**
**dass** mindestens drei insbesondere längliche Auftriebskörper (2-4; 2a, 3a; 2c, 3c; 2e-4e, 53), die vorzugsweise hintereinander angeordnet sind, das Wassersportgerät (1;1e) bilden.

10. Wassersportgerät nach einem der Ansprüche 1 bis 9,
**dadurch gekennzeichnet,**
**dass** die Auftriebskörper (2-4; 2a, 3a; 2c, 3c; 2e-4e, 53) aus einem Kunststoff gebildet und durch Spritzgießen hergestellt sind.

11. Wassersportgerät nach einem der Ansprüche 1 bis 10,
**dadurch gekennzeichnet,**
**dass** die Auftriebskörper (2-4; 2a, 3a; 2c, 3c; 2e-4e, 53) aus Holz oder einem Holzverbundwerkstoff gebildet sind.

## Claims

1. Water sport device (1; 1e), in particular kayak, which has a plurality of buoyancy bodies (2-4; 2a, 3a; 2c, 3c; 2e-4e, 53) forming the water sport device, at least one of which is designed to accommodate a person using the water sport device, the buoyancy bodies (2-4; 2a, 3a; 2c, 3c; 2e-4e, 53) being detachably connectable to one another,
**characterized in that**
a device (22; 22b) for fixing a connection of two adjacent buoyancy bodies (2-4; 2a, 3a; 2c, 3c; 2e-4e, 53) has an adjusting means (29), by the rotation of which a linear movement of two buoyancy bodies (2-4; 2a, 3a; 2c, 3c; 2e-4e, 53) connected to one another towards one another can be achieved; 2a, 3a; 2c, 3c; 2e-4e, 53), wherein the adjusting means (29) has a hook-shaped section (30), the opening width of which decreases from a hook tip (35) to a hook end (36).

2. A water sport device according to claim 1,
**characterized in that**
the buoyancy bodies (2-4; 2a, 3a; 2c, 3c; 2e-4e, 53) are connectable to one another by a detachable plug-in connection.

3. A water sport device according to claim 1 or 2,
**characterized in that**
in order to form a connection between two buoyancy bodies (2-4; 2a, 3a; 2c, 3c; 2e-4e, 53), a pivoting movement of one of the buoyancy bodies is required.

4. A water sport device according to any one of claims 1 to 3,
**characterized in that**
a device (22; 22b) is provided for fixing a connection of two adjacent buoyancy bodies (2-4; 2a, 3a; 2c, 3c; 2e-4e, 53), which comprises a fixing means (30) which is preferably provided for engaging behind a connecting element (23; 23b).

5. A water sport device according to any one of claims 1 to 4,
**characterized in that**
a device (22; 22b) for fixing a connection of two adjacent buoyancy bodies (2-4; 2a, 3a; 2c, 3c; 2e-4e, 53) has an adjusting means (29) which is preferably rotatable into a plurality of preferably discrete detent positions against a restoring force of a restoring means (27).

6. A water sport device according to any one of claims 1 to 5,
**characterized in that**
at least one of the buoyancy bodies (2-4; 2a, 3a; 2c, 3c; 2e-4e, 53) comprises a recess (5; 5c) which preferably forms a luggage compartment and which can be closed by a cover (6; 6c), in particular a removable cover.

7. A water sport device according to claim 6,
**characterized in that**
the cover (6; 6c) is held in a closed position by a restoring means (7; 7c), which in particular comprises an elastic cord.

8. A water sport device according to any one of claims 1 to 7,
**characterized in that**
at least one of the buoyancy bodies (2-4; 2a, 3a; 2c, 3c; 2e-4e, 53) has an adjustable back (8; 8d), in particular a backrest, which is connected to the buoyancy body by at least one elastic cord (44).

9. A water sport device according to any one of claims 1 to 8,
**characterized in that**
at least three in particular elongated buoyancy bodies (2-4; 2a, 3a; 2c, 3c; 2e- 4e, 53), which are preferably arranged one behind the other, form the water sport device (1; 1e).

10. A water sport device according to any one of claims 1 to 9,
**characterized in that**
the buoyancy bodies (2-4; 2a, 3a; 2c, 3c; 2e-4e, 53) are formed from a plastic and are produced by injection molding.

11. A water sport device according to any one of claims 1 to 10,
**characterized in that**
the buoyancy bodies (2-4; 2a, 3a; 2c, 3c; 2e-4e, 53) are formed from wood or a wood composite material.

## Revendications

1. Appareil de sport nautique (1; 1e), en particulier kayak, qui comporte une pluralité de corps flottants (2-4 ; 2a, 3a ; 2c, 3c ; 2e-4e, 53) formant l'appareil de sport nautique, dont au moins un est conçu pour accueillir une personne utilisant l'appareil de sport nautique, les corps flottants (2-4 ; 2a, 3a ; 2c, 3c ; 2e-4e, 53) pouvant être reliés l'un à l'autre de manière amovible,
**caractérisé en ce qu'**un dispositif (22 ; 22b) pour fixer la connexion de deux corps flottants adjacents (2-4 ; 2a, 3a ; 2c, 3c ; 2e-4e, 53) comporte un moyen de réglage (29), par la rotation duquel un mouvement linéaire de deux corps flottants (2-4 ; 2a, 3a ; 2c, 3c ; 2e-4e, 53) reliés l'un à l'autre ; 2a, 3a ; 2c, 3c ; 2e-4e, 53), dans lequel le moyen de réglage (29) a une section en forme de crochet (30), dont la largeur d'ouverture diminue d'une pointe de crochet (35) à une extrémité de crochet (36).

2. Appareil de sport nautique selon la revendication 1,
**caractérisé en ce que** les corps flottants (2-4 ; 2a, 3a ; 2c, 3c ; 2e-4e, 53) sont reliables l'un à l'autre par une connexion enfichable détachable.

3. Appareil de sport nautique selon la revendication 1 ou 2,
**caractérisé en ce que** pour former une liaison entre deux corps flottants (2-4 ; 2a, 3a ; 2c, 3c ; 2e- 4e, 53), un mouvement de pivotement de l'un des corps flottants est nécessaire.

4. Appareil de sport nautique selon l'une des revendications 1 à 3,
**caractérisé en ce qu'**un dispositif (22 ; 22b) est conçu pour fixer la connexion de deux corps flottants adjacents (2-4 ; 2a, 3a ; 2c, 3c ; 2e-4e, 53), qui comprend un moyen de fixation (30) qui est de préférence conçu pour s'engager derrière un élément de connexion (23 ; 23b).

5. Appareil de sport nautique selon l'une des revendications 1 à 4,
**caractérisé en ce qu'**un dispositif (22 ; 22b) pour fixer la connexion de deux corps flottants adjacents (2-4 ; 2a, 3a ; 2c, 3c ; 2e-4e, 53) a un moyen de réglage (29) qui est de préférence rotatif dans une pluralité de positions d'arrêt, de préférence discrètes, contre une force de rappel d'un moyen de rappel (27).

6. Appareil de sport nautique selon l'une des revendications 1 à 5,
**caractérisé en ce qu'**au moins un des corps flottants (2-4 ; 2a, 3a ; 2c, 3c ; 2e-4e, 53) comprend une cavité (5 ; 5c) qui forme de préférence un compartiment à bagages et qui peut être fermée par un couvercle (6 ; 6c), en particulier un couvercle amovible.

7. Appareil de sport nautique selon la revendication 6,
**caractérisé en ce que** le couvercle (6 ; 6c) est maintenu dans une position de fermeture par un moyen de rappel (7 ; 7c), qui comprend notamment un cordon élastique.

8. Appareil de sport nautique selon l'une des revendications 1 à 7,
**caractérisé en ce qu'**au moins un des corps flottants (2-4 ; 2a, 3a ; 2c, 3c ; 2e-4e, 53) a un reste réglable (8 ; 8d), en particulier un dossier, qui est relié au corps flottant par au moins un cordon élastique (44).

9. Appareil de sport nautique selon l'une des revendications 1 à 8,
**caractérisé en ce qu'**au moins trois corps flottants allongés (2-4 ; 2a, 3a ; 2c, 3c ; 2e-4e, 53), de préférence disposés l'un derrière l'autre, forment l'appareil de sport nautique (1 ; 1e).

10. Appareil de sport nautique selon l'une des revendications 1 à 9,
**caractérisé en ce que** les corps flottants (2-4 ; 2a, 3a ; 2c, 3c ; 2e-4e, 53) sont formés d'une matière plastique et sont produits par moulage par injection.

11. Appareil de sport nautique selon l'une des revendications 1 à 10,
**caractérisé en ce que** les corps flottants (2-4 ; 2a, 3a ; 2c, 3c ; 2e-4e, 53) sont constitués de bois ou d'un matériau composite à base de bois.
